# EUROPÄISCHE PATENTSCHRIFT

(11) **EP 0 663 045 B1**
(45) Veröffentlichungstag und Bekanntmachung des Hinweises auf die Patenterteilung: **14.05.1997**
(21) Anmeldenummer: 93919226.6
(22) Anmeldetag: 31.08.1993
(51) Int. Cl.: F04C 29/04, F04C 23/00, F04C 18/12

(54) **VERFAHREN ZUM BETRIEB EINER KLAUENVAKUUMPUMPE UND FÜR DIE DURCHFÜHRUNG DIESES BETRIEBSVERFAHRENS GEEIGNETE KLAUENVAKUUMPUMPE**
METHOD OF OPERATING A CLAW-TYPE VACUUM PUMP, AND A CLAW-TYPE VACUUM PUMP SUITABLE FOR CARRYING OUT THE METHOD
PROCEDE POUR L'UTILISATION D'UNE POMPE A VIDE A GRIFFES ET POMPE A VIDE A GRIFFES PROPRE A L'APPLICATION DE CE PROCEDE

(30) Priorität: 02.10.1992 DE 4233142
(43) Veröffentlichungstag der Anmeldung: 19.07.1995
(73) Patentinhaber: Balzers und Leybold Deutschland Holding Aktiengesellschaft, 63450 Hanau (DE)
(72) Erfinder: KOBUS, Andreas, D-58332 Schwelm (DE); GOTTSCHLICH, Uwe, D-50321 Brühl (DE); BRENNER, Lothar, D-53902 Bad Münstereifel (DE); KRIEHN, Hartmut, D-50997 Köln (DE)
(74) Vertreter: Leineweber, Jürgen, Dipl.-Phys.
(86) Internationale Anmeldenummer: EP9302349
(87) Internationale Veröffentlichungsnummer: WO9408141

(56) Entgegenhaltungen:
- EP-A- 0 272 767
- EP-A- 0 290 663
- EP-A- 0 365 695
- WO-A-92/14060
- FR-A- 2 642 479
- US-A- 4 504 201
- PATENT ABSTRACTS OF JAPAN vol. 8, no. 238 (M-335)(1675) 31. Oktober 1984 & JP,A,59 115 489 (UNOZAWAGUMI TEKKOSHO K.K.) 3. Juli 1984
- PATENT ABSTRACTS OF JAPAN vol. 11, no. 25 (M-556)23. Januar 1987 & JP,A,61 197 793 (EBARA CORP.) 2. September 1986

## Beschreibung

Die Erfindung bezieht sich auf ein Verfahren zum Betrieb einer Klauenvakuumpumpe mit zwei oder mehr Stufen, die jeweils einen Schöpfraum mit einem Klauenrotorpaar und stirnseitig angeordnete Ansaug- bzw. Austrittsöffnungen aufweisen. Außerdem betrifft die Erfindung eine für die Durchführung dieses Betriebsverfahrens geeignete Klauenvakuumpumpe.

Aus der EP-A 365 695 ist eine Klauenvakuumpumpe bekannt. Jeder Rotor der Klauenrotorpaare ist jeweils mit einer Klaue (Zahn) und einer Aussparung ausgerüstet. Sie führen ihre Drehbewegung kämmend und berührungsfrei im Schöpfraum aus. Während der synchronen Bewegung der Rotoren bilden sich zunächst vergrößernde und dann wieder verkleinernde Räume aus, die das auf der Saugseite eingeströmte Gas zur Druckseite fördern. Die Klauen haben die Aufgabe, die Saugseite von der Druckseite zu trennen. Die peripheren Oberflächenbereiche der Klauen bilden dazu mit der peripheren Schöpfrauminnenwand die notwendigen Dichtspalte. Während des kämmenden Durchgangs der Klauen-Aussparung-Zonen der Rotoren durch den zentralen Bereich des Schöpfraumes (Durchtauchphase) können die Klauen ihre Aufgabe, die Saugseite von der Druckseite zu trennen, nicht erfüllen, da sie sich in dieser Phase nicht mehr in der Nähe der peripheren Schöpfrauminnenwand bewegen. In dieser Phase ist es deshalb erforderlich, daß die Trennung von Ansaug- und Druckseite dadurch sichergestellt ist, daß die Ansaug- oder Austrittsöffnung - oder beide - geschlossen ist/sind. Dieses geschieht in bekannter Weise durch die Rotoren selbst. Die Ansaug- und Austrittsöffnungen sind stirnseitig derart angeordnet und ausgebildet, daß sie mit Hilfe der Aussparungen in den Rotoren geöffnet bzw. geschlossen werden können.

Der vorliegenden Erfindung liegt die Aufgabe zugrunde, eine Klauenvakuumpumpe derart zu betreiben und auszubilden, daß ihr Betrieb durch in die Pumpe gelangende Flüssigkeiten - seien es Kondensationen oder aufgrund von Betriebsfehlern der zu evakuierenden Anlage in die Pumpe gelangende Flüssigkeiten - nicht gefährdet ist.

Erfindungsgemäß wird diese Aufgabe dadurch gelöst, daß die Pumpe ohne innere Verdichtung betrieben wird und daß die aus mindestens einer - vorzugsweise allen - Stufe(n) austretenden Gase gekühlt werden. "Ohne innere Verdichtung" bedeutet, daß sich verkleinernde, nicht mit der jeweiligen Austrittsöffnung in Verbindung stehende Fördervolumina nicht vorhanden sein dürfen. Für die Ausbildung und Anordnung der jeweiligen Austrittsöffnung heißt das, daß sie sich unmittelbar nach dem Abschluß der Durchtauchphase öffnen und bis zum Beginn der nächsten Durchtauchphase ihre Offenstellung beibehalten muß. Der Betrieb einer in dieser Weise betriebenen bzw. ausgebildeten Klauenvakuumpumpe ist selbst dann nicht gefährdet, wenn sich die Schöpfräume vollständig mit Flüssigkeit füllen. Sich verkleinernde, abgeschlossene Fördervolumina, die wegen der Inkompressibilität der Flüssigkeiten zu einem Blockieren der Pumpe führen würden, treten nicht auf.

Bei einer ohne innere Verdichtung betriebenen Klauenvakuumpumpe ist die zu leistende Verdichtungsarbeit größer als bei einer mit innerer Verdichtung betriebenen Pumpe. Dadurch auftretende thermische Probleme werden durch die vorgesehene Kühlung vermieden. Zweckmäßig erfolgt die Kühlung der Gase mit Hilfe einer Kühleinrichtung, die der jeweiligen Austrittsöffnung der Pumpstufen nachgeordnet ist. Bei in dieser Weise ausgebildeten Klauenpumpen wird das aus einer Stufe ausgeschobene Gas in der sich an die Austrittsöffnung anschließenden Kühleinrichtung gekühlt. Da während des Betriebs der Pumpe - außer in der Anfahrphase - der Ansaugdruck einer Stufe kleiner ist als der Ausschubdruck, strömt unmittelbar nach dem Öffnen der Austrittsöffnung ein Teil der gekühlten Gase in den Schöpfraum zurück und reduziert die Temperatur der in der nächsten Ausschubphase geförderten Gase.

Eine besonders zweckmäßige Weiterbildung der Erfindung besteht darin, daß eine die beiden Schöpfräume aufeinanderfolgender Stufen trennende Scheibe als Kühler ausgebildet ist. Bei dieser Lösung ist der Kühler der Austrittsöffnung der ersten der beiden Stufen unmittelbar nachgeordnet, so daß eine wirksame Kühlung der jeweils zurückströmenden Gasanteile bewirkt wird.

Weitere Vorteile und Einzelheiten der Erfindung sollen an Hand von in den Figuren 1 bis 3 dargestellten Ausführungsbeispielen erläutert werden. Es zeigen
- Figur 1 einen Schnitt durch eine zweistufige Klauenvakuumpumpe in Höhe einer der beiden Wellen,
- Figur 2 eine Draufsicht auf ein Rotorpaar in der saugseitigen Stufe oder - bei mehr als zwei Stufen - in einer Zwischenstufe und
- Figur 3 eine Draufsicht auf ein Rotorpaar in der druckseitigen Stufe.

Bei den in den Figuren 1 bis 3 dargestellten Ausführungsbeispielen handelt es sich jeweils um Teile einer Klauenvakuumpumpe 1 mit zwei Wellen 2, 3, auf denen die Rotorpaare 4, 5 bzw. 6, 7 befestigt sind. Die Rotorpaare 4, 5 und 6, 7 sind vom Klauentyp. Sie rotieren in den Schöpfräumen 8, 9, die von mehreren Gehäuseteilen 11, 12, 13 gebildet werden. Figur 1 zeigt, daß das Gehäuseteil 11 eine Scheibe ist, in die Abgaskanäle 14, 15 eingelassen sind. Die Scheibe 11 stützt sich auf einem Gehäuseteil 16 ab, in dem die Wellen 2, 3 in den Lagern 17 liegend gelagert sind und in dem sich der nicht dargestellte Antriebmotor befindet. Die Schöpfräume 8, 9 werden von den topfähnlich gestalteten Gehäuseteilen 12, 13 gebildet, die auf die Scheibe 11 aufgesetzt sind. Das Gehäuseteil 12 bildet gleichzeitig die Trennscheibe 18 zwischen den beiden Schöpfräumen 8, 9. Die Wellen 2, 3 durchsetzen die Scheiben 11 und 18. In Höhe dieser Scheiben sind sie mit Buchsen 21, 22 ausgerüstet, deren Außenseite mit den Scheiben 11, 18 Labyrinthdichtungen bilden. In nicht näher dargestellter Weise werden die einzelnen Gehäuseteile durch Bolzen zusammengehalten.

Der Ansaugkanal 24 durchsetzt das Gehäuseteil 13 und mündet in die stirnseitig angeordnete Ansaugöffnung 25 (Figur 2). Die sich entlang eines Kreisbogens erstreckende, schlitzförmige Ansaugöffnung 25 liegt konzentrisch zur Welle 2 und wird von der Aussparung 26 im Rotor 4 gesteuert. Die sich ebenfalls entlang eines Kreisbogens erstreckende, schlitzförmig ausgebildete und konzentrisch zur Welle 3 angeordnete Austrittsöffnung 27 befindet sich in der Scheibe 18. Ihr Offen- bzw. Schließzustand wird von der Aussparung 28 im Rotor 5 gesteuert. An die Austrittsöffnung 27 schließt sich ein die Scheibe 18 durchsetzender Kanal 29 an, der in die Ansaugöffnung 30 (Figur 3) der zweiten Stufe mündet. In der Scheibe 11 befinden sich zwei Austrittsöffnungen 31 und 32, an die sich jeweils die Abgaskanäle 14, 15 anschließen.

An die Abgaskanäle 14, 15 schließen sich außerhalb der Pumpe 1 Abgasleitungen 33, 34 an, die in das Gehäuse 35 eines Kühlers 36 münden. Aus einem nicht dargestellten, mit dem Ansaugkanal 24 verbundenen Rezipienten angesaugte und durch die Pumpe 1 geförderte Gase verlassen den Kühler 36 durch den Austrittsstutzen 37. In den Mantelbereichen der Gehäuseteile 12, 13 befinden sich Kühlkanäle 38, 39, die während des Betriebes von einem Kühlmittel durchströmt sind. Weitere Kühlkanäle 40 können in den Scheiben 11, 18 vorgesehen sein, wenn diese gleichzeitig die Funktion eines Kühlers haben.

Um das dargestellte Ausführungsbeispiel einer Klauenvakuumpumpe ohne innere Verdichtung betreiben zu können, ist eine besondere Gestaltung und Anordnung der Austrittsöffnungen 27 bzw. 31, 32 erforderlich.

Zur Erläuterung dieser Anordnung in der ersten Stufe (Ansaugstufe, Fig. 2) ist das Klauenrotorpaar 4, 5 in zwei verschiedenen Positionen dargestellt. In ihrer langgestrichelt dargestellten Position haben die Klauen und Aussparungen der Rotoren 4, 5 soeben ihre Durchtauchphase beendet. Die Fortsetzung der Drehbewegung (vgl. Pfeile 41, 42) bewirkt eine Vergrößerung des zwischen den Klauen befindlichen (kleinen) Raumes 43 und eine Verkleinerung des ebenfalls zwischen den Klauen befindlichen (großen) Raumes 44. Der kleine, sich vergrößernde Raum 43 ist der Ansaugraum und wird nach kurzer Fortsetzung der Drehbewegung mit der Ansaugöffnung 25 in Verbindung stehen. Der große, sich verkleinernde Ausschubraum 44 wird unmittelbar nach der Durchtauchphase mit der Austrittsöffnung 27 verbunden, damit eine innere Kompression nicht eintritt.

In ihrer in Figur 2 kurzgestrichelt dargestellten Position beginnen die Klauen und Aussparungen soeben ihre Durchtauchphase. Der Ansaugraum 43' hat sein größtes Volumen. Die Aussparung 26 hat soeben die Ansaugöffnung 25 geschlossen. Der Ausschubraum 44' hat sein kleinstes Volumen angenommen. Während der vorhergegangenen Verkleinerung des Volumens des Ausschubraumes 44' war die Austrittsöffnung 27 ständig offen. Eine Kompression der geförderten Gase ist nicht eingetreten. In der kurzgestrichelt dargestellten Positon der Rotoren hat die Aussparung 28 die Austrittsöffnung 27 soeben geschlossen.

In Figur 3 ist eine Draufsicht auf eine Druckstufe dargestellt. Die Rotoren 6,7 mit ihren Aussparungen 45, 46 sind wieder in verschiedenen Positionen dargestellt, wobei die kurz- und langgestrichelt dargestellten Positionen dem Ausführungsbeispiel nach Fig. 2 entsprechen. Eine weitere Stellung ist strichpunktiert dargestellt, um einen Unterschied zur Ausführung nach Figur 2 zu erläutern. Die zweite Stufe (Druckstufe nach Fig. 3) unterscheidet sich von der in Figur 2 dargestellten Saugstufe (oder Zwischenstufe bei einer Pumpe mit mehr als zwei Stufen) dadurch, daß zwei Austrittsöffnungen (31, 32) vorgesehen sind. Damit das Ziel "keine innere Kompression" erfüllt bleibt, darf der Abstand der beiden Austrittsöffnungen nicht größer sein als die Weite der Aussparung 46, alles bezogen auf den Kreisbogen, auf dem die Austrittsöffnungen 31, 32 liegen. Dadurch wird erreicht, daß der sich verkleinernde Ausschubraum 44 ständig mit einer der beiden Austrittsöffnungen 31, 32 verbunden ist.

Aufgrund der Tatsache, daß zwei Austrittsöffnungen 31, 32 vorhanden sind, wird erreicht, daß ein Teil der durch die Austrittsöffnung 32 ausgestoßenen und über die sich anschließenden Kanäle 15, 34 in den Kühler 36 gelangenden Gase (Pfeil 47) über die Kanäle 33, 14 (Pfeil 48) durch die Austrittsöffnung 31 in den Schöpfraum 9 zurückströmt, wenn sich die Austrittsöffnung 31 bei der nächsten Umdrehung des Rotors 7 wieder öffnet. Da die Leitungen 33, 34 derart an das Gehäuse des Kühlers 36 angeschlossen sind, daß der zurückströmende Anteil auch den Kühler selbst durchströmt hat, kann ein Kühlluftkreislauf aufrechterhalten werden, der die aufgrund der erhöhten Verdichtungsarbeit entstehende Wärme abführt.

Auch bei der ohne innere Verdichtung betriebenen Saug- oder Zwischenstufe mit den Rotoren 4,5 (Fig. 2) tritt der Effekt des Einströmens von Gasen in den Schöpfraum 8 unmittelbar nach der Öffnung der Austrittsöffnung 27 auf, solange der Ansaugdruck ausreichend niedrig ist. Nur bei hohen Ansaugdrücken in der Anfahrphase ist das nicht der Fall. Durch Kühlung der Zwischenscheibe 18 (Kühlkanal 40) mit dem Gasförderkanal 29 kann die entstehende Wärme abgeführt werden. Wird eine Aufteilung der Austrittsöffnung 27 entsprechend Fig. 3 (Austrittsöffnungen 31, 32) vorgenommen, dann wird der Kühleffekt noch verbessert. Zweckmäßig hat der Abgaskanal 29 einen vergrößerten Strömungsquerschnitt, so daß die Gasverweilzeit und damit die Kühlwirkung ebenfalls größer wird. Durch die Kühlung insbesondere im Kanal 29 entstehendes Kondensat gelangt über die Ansaugöffnung 30 in die sich anschließende Stufe und wird durch diese Stufe ausgefördert.

## Patentansprüche

1. Verfahren zum Betrieb einer Klauenvakuumpumpe (1) mit zwei oder mehr Stufen, die jeweils einen Schöpfraum (8, 9) mit einem Klauenrotorpaar (4, 5; 6, 7) und stirnseitig angeordnete Ansaug- bzw. Austrittsöffnungen ( 25, 27; 30, 31, 32) aufweisen, dadurch gekennzeichnet, daß die Pumpe (1) ohne innere Verdichtung betrieben wird und daß die aus mindestens einer - vorzugsweise allen - Stufe(n) austretenden Gase gekühlt werden.

2. Klauenvakuumpumpe zur Durchführung des Verfahrens nach Anspruch 1 mit zwei oder mehr Stufen, die jeweils einen Schöpfraum (8, 9) mit einem Klauenrotorpaar (4, 5; 6, 7) und stirnseitig angeordnete Ansaug- bzw. Austrittsöffnungen (25, 27: 30, 31, 32) aufweisen, dadurch gekennzeichnet, daß in jeder Stufe die Austrittsöffnung (27; 31, 32) derart angeordnet und ausgebildet ist, daß sie unmittelbar nach dem Ende einer Durchtauchphase geöffnet und erst mit dem Beginn der nächst folgenden Durchtauchphase geschlossen wird.

3. Klauenvakuumpumpe nach Anspruch 2, dadurch gekennzeichnet, daß die Kühlung der Gase mit Hilfe einer Kühleinrichtung (18, 38; 36) erfolgt, die der jeweiligen Austrittsöffnung (27; 31, 32) nachgeordnet ist.

4. Klauenvakuumpumpe nach Anspruch 3, dadurch gekennzeichnet, daß eine die Schöpfräume (8, 9) von zwei aufeinanderfolgenden Stufen trennende Scheibe (18) oder/und eine vom druckseitigen Auslaßkanal durchsetzte Scheibe (11) als Kühler ausgebildet ist.

5. Klauenvakuumpumpe nach Anspruch 4, dadurch gekennzeichnet, daß der die Scheibe (18) durchsetzende, die beiden Stufen miteinander verbindende Gasförderkanal (29) zum Zwecke der Erhöhung der Verweilzeit der Gase einen vergrößerten Strömungsquerschnitt hat.

6. Klauenvakuumpumpe nach Anspruch 3, dadurch gekennzeichnet, daß der Kühler (36) extern angeordnet ist.

7. Klauenvakuumpumpe nach Anspruch 2, 3 oder 4, dadurch gekennzeichnet, daß die Abgasleitung (14, 15; 29; 33, 34, 37), die sich an eine Austrittsöffnung (27; 31, 32) einer Stufe anschließt, mit einem Kühler (36) in Verbindung steht.

8. Klauenvakuumpumpe nach einem der Ansprüche 2 bis 7, dadurch gekennzeichnet, daß zwei Austrittsöffnungen (31, 32) vorhanden sind und daß ihr Abstand kleiner ist als die Weite der die Austrittsöffnungen steuernden Aussparung (46).

9. Klauenvakuumpumpe nach den Ansprüchen 7 und 8, dadurch gekennzeichnet, daß sich an jede der beiden Austrittsöffnungen (31, 32) eine separate Abgasleitung (33, 34) anschließt und daß beide Abgasleitungen in das Gehäuse (35) des Kühlers (36) münden.

10. Klauenvakuumpumpe nach Anspruch 8, dadurch gekennzeichnet, daß die beiden Abgasleitungen (33, 34) derart in das Gehäuse (35) des Kühlers (36) münden, daß durch eine (34) der beiden Abgasleitungen in den Kühler eintretendes und durch die zweite Abgasleitung (33) zum Schöpfraum (8, 9) zurückströmendes Gas den Kühler (36) durchströmt.

11. Klauenvakuumpumpe nach einem der Ansprüche 2 bis 10, dadurch gekennzeichnet, daß sie zweistufig ausgebildet ist, daß die die beiden Stufen trennende Scheibe (18) als Kühler für die aus der Saugstufe angeschobenen Gase ausgebildet ist und daß der Druckstufe ein externer Kühler (36) für die aus der Druckstufe ausgeschobenen Gase zugeordnet ist.

12. Klauenvakuumpumpe nach einem der Ansprüche 2 bis 11, dadurch gekennzeichnet, daß die rotierenden Systeme (Wellen 2, 7; Rotoren 4, 5; 6, 7) fliegend in einem Gehäuse (16) gelagert sind.

13. Klauenvakuumpumpe nach einem der Ansprüche 2 bis 12, dadurch gekennzeichnet, daß topfähnlich gestaltete Gehäuseteile (12, 13) die Schöpfräume (8, 9) bilden.

14. Klauenvakuumpumpe nach einem der Ansprüche 2 bis 13, dadurch gekennzeichnet, daß neben im Gehäusemantel befindlichen Kühlkanälen (38, 39) weitere Kühlkanäle (40) vorgesehen sind, die sich in Scheiben (11, 18) befinden, die die sich an die Austrittsöffnungen (27; 31, 32) anschließenden Abgaskanäle (29; 14, 15) aufnehmen.

## Claims

1. Method of operating a claw-type vacuum pump (1) having two or more stages, which in each case comprise a suction chamber (8, 9) with a claw rotor pair (4, 5; 6, 7) and intake and outlet openings (25, 27; 30, 31, 32) disposed at the end faces, characterized in that the pump (1) is operated without internal compression and that the gases leaving at least one - preferably all - stage(s) are cooled.

2. Claw-type vacuum pump for effecting the method according to claim 1 having two or more stages, which in each case comprise a suction chamber (8, 9) with a claw rotor pair (4, 5; 6, 7) and intake and outlet openings (25, 27; 30, 31, 32) disposed at the end faces, characterized in that in each stage the outlet opening (27; 31, 32) is disposed and designed in such a way that it is opened immediately after the end of a plunge-through phase and is not closed until the start of the next plunge-through phase.

3. Claw-type vacuum pump according to claim 2, characterized in that the cooling of the gases is effected with the aid of a cooling device (18, 38; 36) which is disposed downstream of the respective outlet opening (27; 31, 32).

4. Claw-type vacuum pump according to claim 3, characterized in that a plate (18) separating the suction chambers (8, 9) of two successive stages and/or a plate (11) penetrated by the discharge-end outlet channel is designed as a cooler.

5. Claw-type vacuum pump according to claim 4, characterized in that the gas delivery channel (29) penetrating the plate (18) and connecting the two stages to one another has an enlarged flow cross section for the purpose of increasing the dwell time of the gases.

6. Claw-type vacuum pump according to claim 3, characterized in that the cooler (36) is disposed externally.

7. Claw-type vacuum pump according to claim 2, 3 or 4, characterized in that the waste gas line (14, 15; 29; 33, 34, 37), which adjoins an outlet opening (27; 31, 32) of a stage, is connected to a cooler (36).

8. Claw-type vacuum pump according to one of claims 2 to 7, characterized in that two outlet openings (31, 32) are provided and that their distance apart is smaller than the width of the recess (46) controlling the outlet openings.

9. Claw-type vacuum pump according to claims 7 and 8, characterized in that a separate waste gas line (33, 34) adjoins each of the two outlet openings (31, 32) and that both waste gas lines open into the housing (35) of the cooler (36).

10. Claw-type vacuum pump according to claim 8, characterized in that the two waste gas lines (33, 34) open into the housing (35) of the cooler (36) in such a way that gas entering through one (34) of the two waste gas lines into the cooler and gas flowing through the second waste gas line (33) back to the suction chamber (8, 9) flows through the cooler (36).

11. Claw-type vacuum pump according to one of claims 2 to 10, characterized in that it is of a two-stage design, that the plate (18) separating the two stages is designed as a cooler for the gases moved on from the intake stage and that there is associated with the discharge stage an external cooler (36) for the gases expelled from the discharge stage.

12. Claw-type vacuum pump according to one of claims 2 to 11, characterized in that the rotating systems (shafts 2, 7; rotors 4, 5; 6, 7) are mounted in an overhung manner in a housing (16).

13. Claw-type vacuum pump according to one of claims 2 to 12, characterized in that housing parts (12, 13) shaped in a pot-like manner form the suction chambers (8, 9).

14. Claw-type vacuum pump according to one of claims 2 to 13, characterized in that besides cooling channels (38, 39) situated in the housing shell further cooling channels (40) are provided which are situated in plates (11, 18), which receive the waste gas lines (29; 14, 15) adjoining the outlet openings (27; 31, 32).

## Revendications

1. Procédé pour utiliser une pompe à vide à rotors en engrènement (1), comprenant deux étages ou plus qui présentent respectivement une chambre d'aspiration (8, 9) comportant une paire de rotors en engrènement (4, 5 ; 6, 7) et des ouvertures d'aspiration ou de sortie (25, 27 ; 30, 31, 32) agencées du côté frontal, caractérisé en ce que la pompe (1) est entraînée sans compression intérieure, et en ce que les gaz sortant d'au moins un étage, de préférence de tous les étages, sont refroidis.

2. Pompe à vide pour mettre en oeuvre le procédé selon la revendication 1, comprenant deux étages ou plus qui présentent respectivement une chambre d'aspiration (8, 9) comportant une paire de rotors en engrènement (4, 5 ; 6, 7) et des ouvertures d'aspiration ou de sortie (25, 27 ; 30, 31, 32) agencées du côté frontal, caractérisée en ce que l'ouverture de sortie (27 ; 31, 32) est agencée et réalisée dans chaque étage de telle sorte qu'elle est ouverte directement au bout d'une phase de plongée et qu'elle est refermée uniquement au début de la phase de plongée suivante.

3. Pompe à vide selon la revendication 2, caractérisée en ce que le refroidissement des gaz s'effectue à l'aide d'un dispositif de refroidissement (18, 38 ; 36) qui est agencé en aval de l'ouverture de sortie respective (27 ; 31, 32).

4. Pompe à vide selon la revendication 3, caractérisée en ce qu'un disque (18) séparant les chambres d'aspiration (8, 9) de deux étages successifs et/ou un disque (11) traversé par un canal de sortie côté compression est réalisé sous forme d'un refroidisseur.

5. Pompe à vide selon la revendication 4, caractérisée en ce que le canal de transport de gaz (29) qui traverse le disque (18) et qui relie les deux étages l'un à l'autre présente une section transversale d'écoulement agrandie pour augmenter la durée de séjour des gaz.

6. Pompe à vide selon la revendication 3, caractérisée en ce que le refroidisseur (36) est agencé à l'extérieur.

7. Pompe à vide selon les revendications 2, 3 ou 4, caractérisée en ce que la conduite de sortie (14, 15 ; 29 ; 33, 34, 37) qui se raccorde à une ouverture de sortie (27 ; 31, 32) d'un étage est en liaison avec un refroidisseur (36).

8. Pompe à vide selon l'une quelconque des revendications 2 à 7, caractérisée en ce qu'il est prévu deux ouvertures de sortie (31, 32), et en ce que leur distance est inférieure à la largeur de l'évidement (46) qui commande les ouvertures de sortie.

9. Pompe à vide selon les revendications 7 et 8, caractérisée en ce qu'une conduite de sortie séparée (33, 34) se raccorde à chacune des deux ouvertures de sortie (31, 32), et en ce que les deux conduites de sortie débouchent dans le boîtier (35) du refroidisseur (36).

10. Pompe à vide selon la revendication 8, caractérisée en ce que les deux conduites de sortie (33, 34) débouchent de telle sorte dans le boîtier (35) du refroidisseur (36) que le gaz qui rentre dans le refroidisseur par l'une (34) des deux conduites de sortie, et qui retourne dans la chambre d'aspiration (8, 9) par la seconde conduite de sortie (33) traverse le refroidisseur (36).

11. Pompe à vide selon l'une quelconque des revendications 2 à 10, caractérisée en ce qu'elle est réalisée avec deux étages, en ce que le disque (18) séparant les deux étages est réalisé sous forme d'un refroidisseur pour les gaz transportés hors de l'étage d'aspiration, et en ce qu'un refroidisseur extérieur (36) pour les gaz transportés hors de l'étage de compression est associé à l'étage de compression.

12. Pompe à vide selon l'une quelconque des revendications 2 à 11, caractérisée en ce que les systèmes en rotation (arbres 2, 7 ; rotors 4, 5 ; 6, 7) sont montés en porte à faux dans un boîtier (16).

13. Pompe à vide selon l'une quelconque des revendications 2 à 12, caractérisée en ce que des parties de boîtier (12, 13) réalisées en forme de pot forment les chambres d'aspiration (8, 9).

14. Pompe à vide selon l'une quelconque des revendications 2 à 13, caractérisée en ce qu'il est prévu, outre les canaux de refroidissement (38, 39) situés dans l'enveloppe de boîtier, d'autres canaux de refroidissement (40) qui se trouvent dans des disques (11, 18) qui reçoivent les canaux de sortie (29 ; 14, 15) qui se raccordent aux ouvertures de sortie (27 ; 31, 32).
